# EUROPÄISCHE PATENTSCHRIFT

(11) **EP 0 907 218 B1**
(45) Veröffentlichungstag und Bekanntmachung des Hinweises auf die Patenterteilung: **04.12.2002**
(21) Anmeldenummer: 98116050.0
(22) Anmeldetag: 26.08.1998
(51) Int. Cl.: H01R 4/28, H05B 7/11

(54) **Lösbare Verbindung eines Hochstromkabels mit einem sammelschienenartigen Anschlussschwert**
Releasable connection for a high current cable having a bus bar type terminal
Connexion démontable de câble de courant fort à une borne du type barre omnibus

(30) Priorität: 04.10.1997 DE 19743867
(43) Veröffentlichungstag der Anmeldung: 07.04.1999
(73) Patentinhaber: Flohe GmbH & Co, D-44579 Castrop-Rauxel (DE)
(72) Erfinder: Dung, Herbert, 44287 Dortmund (DE)
(74) Vertreter: Henfling, Fritz, Dipl.-Ing.

(56) Entgegenhaltungen:
- EP-A- 0 370 384
- DE-A- 3 423 175

## Beschreibung

Die Erfindung betrifft eine lösbare Verbindung eines Hochstromkabels mit einem sammelschienenartigen Anschlußschwert, wobei das Ende des Hochstromkabels in ein massives, endseitig verbreitertes Anschlußstück ausläuft und am Anschlußschwert eine entsprechend ausgebildete, nach unten keilförmig verlaufende Kontakttasche fest angeordnet ist, die an einer Seite offen ist, so daß das Anschlußstück senkrecht zu seiner Längsachse in die Kontakttasche einhängbar ist, und die seitliche Einbauöffnung der Kontakttasche durch Schraubenbolzen verschließbar ist.

Eine solche lösbare Verbindung eines Hochstromkabels mit einem sammelschienenartigen Anschlußschwert ist der DE-C-34 23 175 sowie der EP-A-0 370 384 zu entnehmen. Die bekannte lösbare Verbindung eines Hochstromkabels mit einem sammelschienenartigen Anschlußschwert erweist sich Zusammenfassungen von Hochstromkabeln mit einem Anschlußschwert aus zurückliegender Zeit gegenüber insbesondere bei ihrer Realisierung in Zusammenhang mit der Energieversorgung von Lichtbogenöfen, wobei sich wiederholend ein Auswechseln der Hochstromkabel erforderlich ist, deshalb als vorteilhaft, weil sie eine schnelle Montage und dann auch Demontage des Hochstromkabels ermöglicht. Als weiterer Vorteil der in besonderer Weise ausgestalteten Elemente dieser Verbindung, nämlich der Kontakttasche einerseits und des Anschlußstücks andererseits, stellt sich der daraus resultierende, für den Stromübergang von der Kontakttasche in das Anschlußstück geforderte gute Stromübergang ein. Es hat sich allerdings gezeigt, daß die Bewegungen, denen das Hochstromkabel zumal beim Betreiben von Lichtbogenöfen im laufenden Betrieb ausgesetzt ist, zu einer Lockerung der Klemmung zwischen Kontakttasche und Anschlußstück führen kann, wodurch unter anderem der ansonsten gute Stromübergang von der Kontakttasche auf das Anschlußstück beeinträchtigt wird.

Ausgehend vom Stand der Technik liegt der Erfindung die Aufgabe zugrunde, die anhaltend einwandfreie Zusammenfassung des Bestandteil eines Hochstromkabels bildenden Anschlußstücks mit der Kontakttasche sicherzustellen.

Die Aufgabe wird mit einer gattungsgemäßen Verbindung eines Hochstromkabels mit einem sammelschienenartigen Anschlußschwert erfindungsgemäß dadurch gelöst, daß ein sich ohne Überstand über die Kontakttasche in die Kontakttasche einfügendes Anschlußstück vorgesehen wird sowie ein die in der Kontakttasche ausgebildete Aufnahme für das Anschlußstück querender, gegenüber der Kontakttasche lösbar festlegbarer, sich unmittelbar oder mittelbar an der Oberseite des in die Kontakttasche eingefügten Anschlußstücks abstützender Riegel. Dabei kann vorgesehen sein, daß die Oberseite des Anschlußstücks im in die Kontakttasche eingefügten Zustand mit der Oberseite der Kontakttasche fluchtet und der Riegel unmittelbar gegen das Anschlußstück zur Anlage kommt oder aber, daß die Oberseite des Anschlußstücks im in die Kontakttasche eingefügten Zustand gegenüber der Oberseite des Kontaktstücks zurückspringt und der Riegel sich über eine Einlage am Anschlußstück abstützend zur Anlage kommt, wobei die Funktion der Einlage dann auch von einem an der Unterseite des Riegels ausgebildeten Ansatz übernommen werden kann. Mit der zweiten Version ist der Vorteil verbunden, daß sich über den Riegel eine Pressung auf das Anschlußstück ausüben läßt, die zur Herbeiführung des erforderlichen Flächenkontakts zwischen dem Anschlußstück und der Kontakttasche beiträgt. Mit dieser Version sind dann auch Bearbeitungstoleranzen besser ausgleichbar.

Weitere Ausgestaltungen der Erfindung ergeben sich aus den Unteransprüchen 5 bis 8.

In der Zeichnung ist die Erfindung anhand eines Ausführungsbeispiels weitergehend erläutert. Es zeigen:
- Figur 1: die neue Verbindung in Stirnansicht,
- Figur 2: die in Figur 1 dargestellte Verbindung in Seitenansicht, teilweise aufgebrochen,
- Figur 3: die in den Figuren 1 und 2 dargestellte Verbindung in Draufsicht, teilweise aufgebrochen.

Die aus der Rückwand 211, der Frontwand 212 und der die Rück- und die Frontwand zusammenfassenden Seitenwand 213 bestehende Kontakttasche 21 ist an dem sogenannten Anschlußschwert 11 mit Hilfe von das Anschlußschwert durchsetzenden, in die Rückwand 211 gezogenen Maschinenschrauben 16 festgelegt. Die Kontakttasche 21 ist in an sich bekannter Weise für die Aufnahme des keilförmigen Anschlußstücks 32 des Hochstromkabels 31 ausgebildet, wobei im dargestellten Fall das Anschlußstück 32 so ausgelegt sind, daß die Oberseite 321 des in die Kontakttasche 21 eingefügten Anschlußstücks 32 gegenüber der Oberseite 214 der Kontakttasche 21 zurückspringt (insbes. Figur 2). An der Oberseite 214 der Kontakttasche 21 ist der Riegel 22 im Sinne des Doppelpfeiles A in den Figuren 2 und 3 verschwenkbar gelagert, wobei die Schwenkachse von einer den Riegel 22 durchsetzenden, in die Frontwand 212 der Kontakttasche 21 gezogenen Maschinenschraube 226 gebildet wird. In der den Figuren 1 bis 3 entnehmbaren, die Aufnahme in der Kontakttasche 21 für das Anschlußstück 32 querenden Lage befindet sich der Riegel 22 mit seinem klauenartig ausgebildeten Ende 221 in Wirkeingriff mit dem Schaft einer in die Rückwand 211 der Kontakttasche 21 gezogenen Maschinenschraube 227. Bei angezogenen Schrauben 226 und 227 übt der Riegel 22 über den an seiner Unterseite ausgebildeten Ansatz 222 eine Pressung auf das in die Kontakttasche 21 eingehängte Anschlußstück 32 des Hochstromkabels 31 aus, die zu einer guten Kontaktierung zwischen Kontakttasche 21 und Anschlußstück 32 führt. Ansonsten stellt der Riegel 22 dann auch die Einbausituation im laufenden Betrieb anhaltend sicher. Einbauseitig (Doppelpfeil B in Figur 3) ist die Kontakttasche 21 in an sich bekannter Weise durch die Einbauöffnung 216 querende Maschinenschrauben 217, 217' verschlossen.

Zum Auswechseln des Hochstromkabels 31 werden zum einen die die seitliche Einbauöffnung 216 querenden, sich in der Rück- und in der Frontwand 211, 212 der Kontakttasche 21 führenden Maschinenschrauben 217, 217' entfernt, zum anderen werden dann auch die den Riegel 22 an der Oberseite 214 der Kontakttasche 21 festlegenden Maschinenschrauben 226, 227 begrenzt gelöst und der Riegel aus seiner die in der Kontakttasche 21 ausgebildete Aufnahme für das Anschlußstück 32 querenden, das Anschlußstück 32 in seiner Einbaulage blockierenden Lage im Sinne des Pfeiles A' in Figur 3 um ca. 90° in die Entriegelungsstellung verschwenkt, womit die Möglichkeit eröffnet wird, das Anschlußstück 32 mit dem von ihm ausgehenden Hochstromkabel 31 begrenzt angehoben (Pfeil C in Figur 2) durch die seitliche Einbauöffnung 216 aus der Kontakttasche 21 zu entnehmen und gegenläufig ein neues Hochstromkabel 31 mit seinem Anschlußstück 32 in die Kontakttasche 21 einzuführen (Doppelpfeil B in Figur 3). Mit 223 ist eine Handhabe für den Riegel 22 bezeichnet. Aus fertigungstechnischen Gründen ist die Kontakttasche 21 mehrteilig aus der Rückwand 211, der Frontwand 212 und der die Rück- und die Frontwand zusammenfassenden Seitenwand 213 gebildet, wobei die Teilstücke durch Maschinenschrauben, z.B. 218, zur Kontakttasche 21 zusammengefaßt sind.

Bei Herbeiführung eines guten elektrischen Kontaktes zwischen der Kontakttasche 21 und dem Anschlußstück 32 stellt der die in der Kontakttasche 21 ausgebildete Aufnahme für das Anschlußstück 32 querende, sich am in die Kontakttasche 21 eingefügten Anschlußstück 32 abstützende Riegel 22 also den erforderlichen elektrischen Kontakt dann auch im laufenden Betrieb anhaltend sicher.

## Patentansprüche

1. Lösbare Verbindung eines Hochstromkabels mit einem sammelschienenartigen Anschlußschwert, wobei das Ende des Hochstromkabels (31) in ein massives, endseitig verbreitertes Anschlußstück (32) ausläuft und am Anschlußschwert (11) eine entsprechend ausgebildete, nach unten keilförmig verlaufende Kontakttasche (21) fest angeordnet ist, die an einer Seite offen ist, so daß das Anschlußstück (32) senkrecht zu seiner Längsachse in die Kontakttasche (21) einhängbar ist, und die seitliche Einbauöffnung (216) der Kontakttasche (21) durch Schraubenbolzen (217, 217') verschließbar ist, **gekennzeichnet durch** eine Auslegung von Kontakttasche (21) und Anschlußstück (32) dergestalt, daß das Anschlußstück (32) sich ohne Überstand über die Kontakttasche (21) in die Kontakttasche (21) einfügt und einen die in der Kontakttasche (21) ausgebildete Aufnahme für das Anschlußstück (32) querenden, gegenüber der Kontakttasche (21) lösbar festlegbaren, sich unmittelbar oder mittelbar an der Oberseite des in die Kontakttasche (21) eingefügten Anschlußstücks (32) abstützenden Riegel (22).

2. Lösbare Verbindung eines Hochstromkabels mit einem sammelschienenartigen Anschlußschwert nach Anspruch 1, **gekennzeichnet durch** eine Auslegung des Anschlußstücks (32) dergestalt, daß seine Oberseite (321) im in die Kontakttasche (21) eingehängten Zustand mit der Oberseite (214) der Kontakttasche (21) fluchtet.

3. Lösbare Verbindung eines Hochstromkabels mit einem sammelschienenartigen Anschlußschwert nach Anspruch 1, **gekennzeichnet durch** eine Auslegung des Anschlußstücks (32) dergestalt, daß seine Oberseite (321) im in die Kontakttasche (21) eingehängten Zustand des Anschlußstücks (32) gegenüber der Oberseite (214) der Kontakttasche (21) zurückspringt und eine Einlage zwischen Anschlußstück (32) und Riegel (22) vorgesehen ist, über die sich der Riegel (22) am Anschlußstück (32) abstützt.

4. Lösbare Verbindung eines Hochstromkabels mit einem sammelschienenartigen Anschlußschwert nach Anspruch 1, **gekennzeichnet durch** eine Auslegung des Anschlußstücks (32) dergestalt, daß seine Oberseite (321) im in die Kontakttasche (21) eingehängten Zustand des Anschlußstücks (32) gegenüber der Oberseite (214) der Kontakttasche (21) zurückspringt und der Riegel (22) an der Unterseite mit einem sich in die Kontakttasche (21) hinein erstreckenden, sich an der Oberseite (321) des Anschlußstücks (32) abstützenden Ansatz (222) versehen ist.

5. Lösbare Verbindung eines Hochstromkabels mit einem sammelschienenartigen Anschlußschwert nach einem der Ansprüche 1 bis 3, **dadurch gekennzeichnet, daß** der Riegel (22) an der Kontakttasche (21) einen Ends verschwenkbar gelagert, am gegenüberliegenden Ende durch eine in die Kontakttasche (21) ziehbare, mit ihrem Kopf gegen den Riegel (22) zur Anlage kommende Maschinenschraube (227) gegenüber der Kontakttasche (21) festlegbar ist.

6. Lösbare Verbindung eines Hochstromkabels mit einem sammelschienenartigen Anschlußschwert nach Anspruch 4, **dadurch gekennzeichnet, daß** der Riegel (22) an der Kontakttasche (21) einen Ends verschwenkbar gelagert, am gegenüberliegenden Ende durch eine in die Kontakttasche (21) ziehbare, mit ihrem Kopf gegen den Riegel (22) zur Anlage kommende Maschinenschraube (227) gegenüber der Kontakttasche (21) festlegbar ist, wobei die Schwenkachse von einer begrenzt lösbaren Maschinenschraube (226) gebildet wird.

7. Lösbare Verbindung eines Hochstromkabels mit einem sammelschienenartigen Anschlußschwert nach einem der Ansprüche 1 bis 6, **gekennzeichnet durch** eine an der Oberseite des Riegels (22) ausgebildete Handhabe (223).

8. Lösbare Verbindung eines Hochstromkabels mit einem sammelschienenartigen Anschlußschwert nach einem der Ansprüche 1 bis 7, **dadurch gekennzeichnet, daß** der Durchgang im Riegel (22) an seinem von der Schwenkachse abgekehrten Ende für die den Riegel (22) gegenüber der Kontakttasche (21) festlegende Maschinenschraube (227) von einer am freien Ende des Riegels (22) ausgebildeten, im in Funktionsstellung des Riegels (22) verschwenkten Zustand den Schaft der Maschinenschraube (227) einfassenden Klaue (221) gebildet wird.

## Claims

1. Releasable connection for a high-current cable having a busbar-type connection blade, the end of the high-current cable (31) terminating in a solid connecting piece (32), widened at the end, and there being securely disposed on the connection blade (11) a correspondingly formed contact housing (21), which extends downwards in a wedge shape and is open at one side, such that the connecting piece (32) can be suspended in the contact housing (21) perpendicularly with respect to its longitudinal axis, and the lateral mounting aperture (216) of the contact housing (21) can be closed by screw bolts (217, 217'), **characterised by** a layout of contact housing (21) and connecting piece (32) such that the connecting piece (32) fits into the contact housing (21) without projecting beyond same, and **characterised by** a bar (22) which crosses the receiver for the connecting piece (32) formed in the contact housing (21), can be fixed to the contact housing (21) so as to be releasable, and rests directly or indirectly on the upper side of the connecting piece (32) inserted into the contact housing (21).

2. Releasable connection for a high-current cable having a busbar-type connection blade according to claim 1, **characterised by** a layout of the connecting piece (32) such that its upper side (321), when suspended in the contact housing (21), is flush with the upper side (214) of the contact housing (21).

3. Releasable connection for a high-current cable having a busbar-type connection blade according to claim 1, **characterised by** a layout of the connecting piece (32) such that its upper side (321), when the connecting piece (32) is suspended in the contact housing (21), is set back from the upper side (214) of the contact housing (21) and an insert is provided between connecting piece (32) and bar (22), via which the bar (22) is supported on the connecting piece (32).

4. Releasable connection for a high-current cable having a busbar-type connection blade according to claim 1, **characterised by** a layout of the connecting piece (32) such that its upper side (321), when the connecting piece (32) is suspended in the contact housing (21), is set back from the upper side (214) of the contact housing (21) and the bar (22) is provided on its underside with an extension (222) which extends into the contact housing (21) and is supported on the upper side (321) of the connecting piece (32).

5. Releasable connection for a high-current cable having a busbar-type connection blade according to one of claims 1 to 3, **characterised in that** the bar (22) is mounted on the contact housing (21) so as to be pivotable at one end, and at the opposite end can be fixed in relation to the contact housing (21) by a machine screw (227) which can be drawn into the contact housing (21) and rests with its head against the bar (22).

6. Releasable connection for a high-current cable having a busbar-type connection blade according to claim 4, **characterised in that** the bar (22) is mounted on the contact housing (21) so as to be pivotable at one end, and at the opposite end can be fixed in relation to the contact housing (21) by a machine screw (227) which can be drawn into the contact housing (21) and rests with its head against the bar (22), the swivel pin being formed by a machine screw (226) which can be released to a limited extent.

7. Releasable connection for a high-current cable having a busbar-type connection blade according to one of claims 1 to 6, **characterised by** a grip (223) formed on the upper side of the bar (22).

8. Releasable connection for a high-current cable having a busbar-type connection blade according to one of claims 1 to 7, **characterised in that** the passage in the bar (22), at its end remote from the swivel axis, for the machine screw (227) fixing the bar (22) in relation to the contact housing (21), is formed by a claw (221) which is configured at the free end of the bar (22) and surrounds the shaft of the machine screw when the bar (22) is pivoted into its functional position.

## Revendications

1. Connexion amovible d'un câble pour courants forts avec une puissance connectée similaire à une barre omnibus, dans laquelle l'extrémité du câble pour courants forts (31) débouche dans un raccord (32) massif et élargi aux extrémités, dans laquelle est disposée de manière fixe à la puissance connectée (11) une poche de contact (21) qui est réalisée de manière correspondante, est orientée vers le bas en forme de coin et qui est ouverte sur un côté de telle sorte que le raccord (32) puisse être accroché dans la poche de contact (21), perpendiculairement à son axe longitudinal, et que l'ouverture latérale de montage (216) de la poche de contact (21) puisse être fermée par des boulons filetés (217, 217'), **caractérisée en ce que** la poche de contact (21) et le raccord (32) sont réalisés de telle sorte que le raccord (32) soit introduit dans la poche de contact (21) sans saillie au-dessus de la poche de contact (21), et **en ce qu'**il est prévu une traverse (22) qui traverse le logement conçu pour le raccord (32) et réalisé dans la poche de contact (21) et s'appuie directement ou indirectement sur le côté supérieur du raccord (32) introduit dans la poche de contact (21).

2. Connexion amovible d'un câble pour courants forts avec une puissance connectée similaire à une barre omnibus selon la revendication 1, **caractérisée en ce que** le raccord (32) est conçu de telle sorte que, lorsqu'il est accroché dans la poche de contact (21), son côté supérieur (321) soit aligné avec le côté supérieur (214) de la poche de contact (21).

3. Connexion amovible d'un câble pour courants forts avec une puissance connectée similaire à une barre omnibus selon la revendication 1, **caractérisée en ce que** le raccord (32) est conçu de telle sorte que, lorsqu'il est accroché dans la poche de contact (21), son côté supérieur (321) rentre par rapport au côté supérieur (214) de la poche de contact (21) et **en ce qu'**il est prévu entre le raccord (32) et la traverse (22) une garniture qui permet à la traverse (22) de s'appuyer sur le raccord (32).

4. Connexion amovible d'un câble pour courants forts avec une puissance connectée similaire à une barre omnibus selon la revendication 1, **caractérisée en ce que** le raccord (32) est conçu de telle sorte que, lorsqu'il est accroché dans la poche de contact (21), son côté supérieur (321) rentre par rapport au côté supérieur (214) de la poche de contact (21) et que la traverse (22) soit munie, sur le côté inférieur, d'un prolongement (222) s'étendant à l'intérieur de la poche de contact (21) et s'appuyant sur le côté supérieur (321) du raccord (32).

5. Connexion amovible d'un câble pour courants forts avec une puissance connectée similaire à une barre omnibus selon l'une quelconque des revendications 1 à 3, **caractérisée en ce que** la traverse (22) est montée à rotation sur la poche de contact (21) à l'une de ses extrémités et, à son extrémité opposée, peut être fixée contre la poche de contact (21) par une vis d'assemblage (227) pouvant être tirée dans la poche de contact (21) et prenant appui par sa tête contre la traverse (22).

6. Connexion amovible d'un câble pour courants forts avec une puissance connectée similaire à une barre omnibus selon la revendication 4, **caractérisée en ce que** la traverse (22) est montée à rotation sur la poche de contact (21) à l'une de ses extrémités et, à son extrémité opposée, peut être fixée contre la poche de contact (21) par une vis d'assemblage (227) pouvant être tirée dans la poche de contact (21) et prenant appui par sa tête contre la traverse (22), l'axe de rotation étant formé par une vis d'assemblage (226) desserrable de façon restreinte.

7. Connexion amovible d'un câble pour courants forts avec une puissance connectée similaire à une barre omnibus selon l'une quelconque des revendications 1 à 6, **caractérisée en ce qu'**il est prévu une manette (223) réalisée sur le côté supérieur de la traverse (22).

8. Connexion amovible d'un câble pour courants forts avec une puissance connectée similaire à une barre omnibus selon l'une quelconque des revendications 1 à 7, **caractérisée en ce que** le passage intérieur de la traverse (22) est prévu, à son extrémité opposée à l'axe de rotation, pour la vis d'assemblage (227) fixant la traverse (22) par rapport à la poche de contact (21) et est formé par une pince (221) réalisée à l'extrémité libre de la traverse (22) et enveloppant la tige de la vis d'assemblage (227) quand la traverse (22) est en position pivotée.
